# EUROPÄISCHE PATENTSCHRIFT

(11) **EP 0 401 655 B1**
(45) Veröffentlichungstag und Bekanntmachung des Hinweises auf die Patenterteilung: **24.11.1993**
(21) Anmeldenummer: 90110232.7
(22) Anmeldetag: 30.05.1990
(51) Int. Cl.: B41F 7/02

(54) **Achtzylinder-Druckwerk**
Eight cylinder printing unit
Elément d'impression à huit cylindres

(30) Priorität: 03.06.1989 DE 3918127
(43) Veröffentlichungstag der Anmeldung: 12.12.1990
(73) Patentinhaber: M.A.N.-ROLAND Druckmaschinen Aktiengesellschaft, 63012 Offenbach (DE)
(72) Erfinder: Burger, Rainer, D-8900 Augsburg (DE)

(56) Entgegenhaltungen:
- GB-A- 2 025 326

## Beschreibung

Die Erfindung betrifft ein Achtzylinder-Druckwerk mit einem ersten, einem zweiten, einem dritten und einem vierten Gummituchzylinder, denen jeweils ein Plattenzylinder zugeordnet ist und von denen zur Erzeugung eines zweifachen Schöndruckes und eines zweifachen Wiederdruckes (2/2) auf einer Bedruckstoffbahn der erste Gummizylinder an den zweiten und der dritte Gummituchzylinder an den vierten Gummituchzylinder anstellbar ist.

Aus dem Fachbuch "Techniken, Systeme, Maschinen" von Oscar Frei, Polygraphverlag, ist u.a. auf Seite 11, Abbildung 21, Darstellung 3 ein Druckwerk der obenbezeichneten Gattung bekannt. Der Nachteil dieses bekannten gattungsgemäßen Achtzylinder-Druckwerkes liegt darin, daß bei der Erzeugung eines 2/1 Druckes bzw. 1/2 Druckes, d.h. zweifachen Schön- und eines einfachen Wiederdruckes oder umgekehrt, eine aus einem Platten- und einem Gummituchzylinder bestehende Druckeinheit drucktechnisch unwirksam gemacht werden muß, wobei jedoch der Gummituchzylinder als Gegendruckzylinder benötigt wird. Dies ist nachteilig, da die Abstellung, insbesondere die antriebsmäßige Trennung des nicht benötigten Plattenzylinders von dem als Gegendruckzylinder benötigten Gummituchzylinder aufwendig ist bzw. es sind zusätzliche Maßnahmen erforderlich. Das gleiche gilt für das in diesem Fall nicht benötigte dem Plattenzylinder zugeordnete Farbwerk.

Die Aufgabe der vorliegenden Erfindung ist es, das gattungsgemäße Achtzylinder-Druckwerk so weiterzubilden, daß ein 2/1 bzw. 1/2 Druck möglich ist, ohne daß der drucktechnisch hierfür überflüssige Gummituchzylinder als Gegendruckzylinder benötigt wird.

Diese Aufgabe wird dadurch gelöst, daß zur Erzeugung eines 2/1 Druckes oder 1/2 Druckes auf der Druckträgerbahn der dritte Gummituchzylinder zusammen mit dem ersten Gummituchzylinder an den zweiten Gummituchzylinder anstellbar ist, wobei der vierte Gummituchzylinder vom dritten Gummituchzylinder getrennt wird. Ein wesentlicher Vorteil der Erfindung besteht darin, daß bei dem erfindungsgemäßen 2/1 Druck durch die Trennung des vierten Gummizylinders vom dritten Gummizylinder eine Abschmierung der von dem zweiten Gummituchzylinder aufgebrachten Farbe nicht auftreten kann.

Im folgenden wird die Erfindung anhand eines Ausführungsbeispiels beschrieben, wobei Bezug auf die beiliegenden Zeichnungen genommen wird. In diesen zeigen
- Fig. 1: in doppelter Anordnung ein Achtzylinder-Druckwerk in der erfindungsgemäßen 2/1 bzw. 4/2 Betriebsweise und
- Fig. 2: das Druckwerk gemäß Fig. 1 in der 2/2 bzw. 4/4 Betriebsweise.

Fig. 1 zeigt im unteren Teil der Darstellung in der erfindungsgemäßen Positionierung Gummituchzylinder 1, 2, 3 und 4, denen jeweils ein Plattenzylinder 10, 20, 30 und 40 in der dargestellten Weise zugeordnet ist. Durch die erfindungsgemäße Anordnung der Zylinder 1 bis 4 und 10 bis 40 gemäß Fig. 1 ist es im Gegensatz zum Stand der Technik möglich, den dritten Gummituchzylinder 3 unter Trennung vom vierten Gummizylinder 4 ebenfalls an den zweiten Gummituchzylinder 2 anzustellen, so daß die zwischen den Gummituchzylindern in der dargestellten Weise durchgeführte Druckträgerbahn 5 mit einem zweifachen Schöndruck, nämlich über den Gummituchzylinder 1 und 3 und mit einem einfachen Wiederdruck, nämlich über den Gummizylinder 2 versehen wird. Wie durch die Dreiecksymbole angedeutet ist, kann somit durch die erfindungsgemäße Zylinderanordnung im in Fig. 1 unten dargestellten Druckwerk 6 die Druckträgerbahn 5 mit einem 2/1 Druck versehen werden.

Es ist vorteilhaft, ein weiteres Druckwerk 7 vorzugsweise oberhalb des Druckwerkes 6 anzuordnen, so daß wahlweise bei der erfindungsgemäßen Zylinderposition gemäß Fig. 1 ein 4/2 Druck möglich ist. Das Druckwerk 7 ist identisch aufgebaut wie das Druckwerk 6, weshalb die gleichen Bezugszeichen für die einzelnen Teile verwendet wurden, jedoch sind diese zwecks Unterscheidung jeweils mit einem Apostroph versehen.

Fig. 2 zeigt das erfindungsgemäße Druckwerk in Zylinderpositionen, bei denen mit der Druckwerkeinheit 6 ein 2/2 und mit der Druckwerkeinheit 7 ebenfalls ein 2/2 Druck möglich ist, so daß nach dem Durchlauf der Druckträgerbahn 5 durch das Druckwerk diese mit einem 4/4 Druck versehen ist. Wie in Fig. 2 gezeigt, ist hierbei der dritte Gummituchzylinder an den vierten Gummituchzylinder angestellt und getrennt von diesen beiden der Gummituchzylinder 1 an den Gummituchzylinder 2.

Die Verstellung bzw. Verschwenkung der Zylinder kann in herkömmlicher Weise, beispielsweise mit Hilfe allgemein bekannter exzentrischer Lagerungen erfolgen.

Es versteht sich, daß im Rahmen der Erfindung die Zylinderanordnung auch spiegelbildlich bzw. "seitenverkehrt" sein kann.

Des weiteren ist es alternativ im Rahmen der Erfindung möglich, bei der Zylinderstellung gemäß Fig. 1, bei der ein 2/1 bzw. 4/2 Druck erfolgen kann, bei feststehendem Zylinder 3 bzw. 3' den Zylinder 4 bzw. 4' an den Zylinder 2 bzw. 2' zur Erzeugung eines 2/2 bzw. 4/4 Druckes anzustellen.

## Patentansprüche

1. Achtzylinder-Druckwerk mit einem ersten, einem zweiten, einem dritten und einem vierten Gummituchzylinder, denen jeweils ein Plattenzylinder zugeordnet ist und von denen zur Erzeugung eines zweifachen Schöndruckes und eines zweifachen Wiederdruckes (2/2) auf einer Bedruckstoffbahn der erste Gummituchzylinder an den zweiten Gummituchzylinder und der dritte Gummituchzylinder an den vierten Gummituchzylinder anstellbar ist, dadurch gekennzeichnet, daß zur Erzeugung eines 2/1 oder 1/2 Druckes auf der Druckträgerbahn der dritte Gummituchzylinder zusammen mit dem ersten Gummituchzylinder an den zweiten Gummituchzylinder anstellbar ist, wobei der vierte Gummituchzylinder vom dritten Gummituchzylinder getrennt wird.

2. Achtzylinder-Druckwerk nach Anspruch 1, gekennzeichnet durch die zweifache Anordnung zweier Achtzylinder-Druckwerke übereinander und die Führung der Druckträgerbahn zwischen den aneinander anstellbaren Gummituchzylinderpaaren des ersten und des zweiten Achtzylinder-Druckwerkes.

3. Achtzylinder-Druckwerk nach Anspruch 1, gekennzeichnet durch die spiegelbildliche Anordnung der Zylinder.

4. Achtzylinder-Druckwerk insbesondere nach Anspruch 1, dadurch gekennzeichnet, daß bei an den zweiten Gummituchzylinder angestellten dritten Gummituchzylinder der vierte Gummituchzylinder an den dritten Gummituchzylinder anstellbar ist.

## Claims

1. Eight-cylinder printing unit having a first, a second, a third and a fourth blanket cylinder, with each of which there is respectively associated a plate cylinder and of which, to produce a two-fold recto print and a two-fold verso print (2/2) on a printing material web the first blanket cylinder can be set on the second blanket cylinder, and the third blanket cylinder on the fourth blanket cylinder, characterised in that to produce a 2/1 or 1/2 print on the print carrier web the third blanket cylinder together with the first blanket cylinder can be set on the second blanket cylinder, the fourth blanket cylinder being separated from the third blanket cylinder.

2. Eight-cylinder printing unit according to claim 1, characterised by the two-fold arrangement of two eight-cylinder printing units on top of each other and the guiding of the print carrier web between the pairs of blanket cylinders of the first and second eight-cylinder printing unit which can be set against each other.

3. Eight-cylinder printing unit according to claim 1, characterised by the mirror-image arrangement of the cylinders.

4. Eight-cylinder printing unit in particular according to claim 1, characterised in that with the third blanket cylinder set on the second blanket cylinder the fourth blanket cylinder can be set on the third blanket cylinder.

## Revendications

1. Unité d'impression à huit cylindres comportant des premier, second, troisième et quatrième cylindres porte-blanchet, auxquels sont associés des cylindres porte-plaque respectifs et parmi lesquels le premier cylindre porte-blanchet peut être appliqué contre le second cylindre porte-blanchet, et le troisième cylindre porte-blanchet peut être appliqué contre le quatrième cylindre porte-blanchet, pour la réalisation d'une double impression au recto et d'une double impression au verso (2/2), sur une bande de matériau d'impression, caractérisée en ce que pour l'obtention d'une impression 2/1 ou 1/2 sur la bande de support d'impression, le troisième cylindre porte-blanchet peut être appliqué, conjointement avec le premier cylindre porte-blanchet, contre le second cylindre porte-blanchet, le quatrième cylindre porte-blanchet étant écarté du troisième cylindre porte-blanchet.

2. Unité d'impression à huit cylindres selon la revendication 1, caractérisée par l'utilisation en double de deux unités d'impression à huit cylindres, en superposition, et par le guidage de la bande de support d'impression entre les couples de cylindres porte-blanchet, appliqués les uns contre les autres, des première et seconde unités d'impression à huit cylindres.

3. Unité d'impression à huit cylindres selon la revendication 1, caractérisée par la disposition symétrique des cylindres.

4. Unité d'impression à huit cylindres, notamment selon la revendication 1, caractérisée en ce que dans le cas d'un troisième cylindre appliqué contre les seconds cylindres porte-blanchet, le quatrième cylindre porte-blanchet peut être appliqué contre le troisième cylindre porte-blanchet.
